# EUROPÄISCHE PATENTANMELDUNG

(11) **EP 1 502 863 A1**
(43) Veröffentlichungstag der Anmeldung: **02.02.2005**
(21) Anmeldenummer: 03017085.6
(22) Anmeldetag: 28.07.2003
(51) Int. Cl.: B65D 5/52

(54) **Faltschachtel**

(71) Anmelder: Mayr-Melnhof Karton AG, 1040 Wien (AT)
(72) Erfinder: Haselhorst, Klaus, 33647 Bielefeld (DE)
(74) Vertreter: Hofstetter, Alfons J., Dr.rer.nat.

(57) **Zusammenfassung**

Die vorliegende Erfindung betrifft eine Faltschachtel aus Karton, Papier oder dergleichen, insbesondere zur Aufnahme und zum Anbieten von Waren, wobei die Faltschachtel (10) aus einem einstückigen Zuschnitt hergestellt ist und aus einem Grundelement (12) mit Seitenwänden (24, 26, 28, 30) zur Aufnahme mindestens eines Warenträgers (14) oder mindestens eines schalenartigen Warenbehälters und einen mit dem Grundelement (12) gelenkig verbundenen Deckel (18) besteht, wobei der Deckel (18) aus einem ersten, mit der Seitenwand (30) des Grundelements (12) verbundenen ersten Deckelelement (20) und einem über eine Biegelinie (32) in Richtung des Grundelements (12) faltbaren zweiten Deckelelement (22) besteht, wobei an dem zweiten Deckelelement (22) mindestens ein in Richtung des Grundelements (12) hinausragendes Laschenelement (34) befestigt ist und das Laschenelement (34) jeweils aus einem ersten und einem zweiten Laschenteilelement (36, 38), die über eine Biegelinie (40) miteinander gelenkig verbunden sind, besteht, wobei das erste Laschenteilelement (36) auf der Seitenwand (30) und beabstandet von Umfang der Faltschachtel (10) aufliegt und das zweite Laschenteilelement (38) zur Befestigung das Warenträgers (14) oder schalenartigen Warenbehälters dient.

## Beschreibung

Die vorliegende Erfindung betrifft eine Faltschachtel aus Karton, Papier oder dergleichen, insbesondere zur Aufnahme und zum Anbieten von Waren, wobei die Faltschachtel aus einem einstückigen Zuschnitt hergestellt ist und aus einem Grundelement mit Seitenwänden zur Aufnahme mindestens eines Warenträgers oder mindestens eines schalenartigen Warenbehälters und einen mit dem Grundelement gelenkig verbundenen Deckel besteht.

Derartige Faltschachteln sind in einer Vielzahl bekannt. So beschreibt die DE 202 07 621 U eine aus Karton hergestellte Faltschachtel mit einer mehreckigen, vorzugsweise einer rechteckigen oder quadratischen Grundfläche, umfassend einen Boden, mehrere Seitenwände und einen Deckel sowie ein über die Grundfläche hinaus vorstehendes, dekoratives Zuschnittteil. Das dekorative Zuschnittteil dient dabei allerdings nur zum Hervorheben der Faltschachtel an sich und nicht zur Präsentation der sich in der Faltschachtel befindlichen Waren.

Nachteilig an diesem bekannten Faltschachteln ist jedoch, dass die zu präsentierende Ware innerhalb der Faltschachtel verbleibt und eine Begutachtung und Präsentation der Ware nur unter Herausnahme der Ware aus der Faltschachtel erfolgen kann. Dadurch kann die Ware in Unordnung gebracht werden, so dass eine optisch einwandfreie Präsentation der Ware nicht mehr möglich ist.

Es ist daher die Aufgabe der vorliegenden Erfindung eine gattungsgemäße Faltschachtel bereitzustellen, welche eine verbesserte Präsentation der darin aufbewahrten Ware erlaubt.

Zur Lösung dieser Aufgaben dienen eine gattungsgemäße Faltschachtel gemäß den Merkmalen des Anspruchs 1.

Vorteilhafte Ausgestaltungen sind in den Unteransprüchen beschrieben.

Eine erfindungsgemäße Faltschachtel weist einen mit einem Grundelement gelenkig verbundenen Deckel auf, der aus einem ersten, mit einer Seitenwand des Grundelements verbundenen ersten Deckelelement und einem über eine Biegelinie in Richtung des Grundelements faltbaren zweiten Deckelelement besteht, wobei an dem zweiten Deckelelement mindestens ein in Richtung des Grundelements hinausragendes Laschenelement befestigt ist und das Laschenelement jeweils aus einem ersten und einem zweiten Laschenteilelement, die über eine Biegelinie miteinander gelenkig verbunden sind, besteht, wobei das erste Laschenteilelement auf der Seitenwand des Grundelements und beabstandet vom Umfang der Faltschachtel aufliegt und das zweite Laschenteilelement zur Befestigung eines Warenträgers oder eines schalenartigen Warenbehälters dient. Durch die Ausbildung des Laschenelements und die Befestigung mit dem Warenträger oder einem schalenartigen Warenbehälter ist gewährleistet, dass bei einer Bewegung des Deckels zum Öffnen der Faltschachtel der Warenträger oder der schalenartige Warenbehälter einseitig angehoben wird. Das Laschenelement wirkt dabei als Hebel, da sein erstes Laschenteilelement auf einer Seitenwand des Grundelements und beabstandet vom Umfang des Grundelements beziehungsweise der Faltschachtel aufliegt. Die auf dem Warenträger oder im schalenartigen Warenbehälter angeordneten Waren werden so durch die Öffnung der Faltschachtel, das heißt durch das Bewegen des Deckels vom Grundelement weg nach oben gehoben und deutlich präsentiert. Eine Herausnahme der Waren aus der Faltschachtel ist somit nicht notwendig. Die Ware bleibt daher immer in ihrem Anfangszustand in der Faltschachtel angeordnet.

In einer vorteilhaften Ausgestaltung der erfindungsgemäßen Faltschachtel besteht das Grundelement aus einem Bodenelement und einem Abdeckelement, wobei das Abdeckelement in Fläche und Form dem Bodenelement entspricht und mindestens eine Öffnung mit entsprechenden Innenwänden zur Aufnahme des schalenartigen Warenbehälters oder der Ausbildung eines Einsatzes zur Aufnahme von Waren aufweist. Die Ausgestaltung eines Abdeckelements und der entsprechenden Öffnungen dienen zur optisch einwandfreien und vordefinierten Lagerung und Präsentation der in der Faltschachtel gelagerten Waren.

In einer weiteren vorteilhaften Ausgestaltung der erfindungsgemäßen Faltschachtel weist das Abdeckelement im Bereich der Seitenwand, die mit dem Deckel einstückig verbunden ist, mindestens eine vom Umfang der Faltschachtel beabstandete Öffnung zur Aufnahme des Laschenelements auf. Es ist auch möglich, dass das Abdeckelement einen umlaufenden , Kragen ausbildet und das Laschenelement auf dem im Bereich der Seitenwand, die mit dem Deckel einstückig verbunden ist, ausgebildeten Kragenabschnitt aufliegt. Durch die beiden genannten Maßnahmen ergibt sich ein starker Hebeleffekt, der ein Hochheben des Warenträgers oder des Warenbehälters erleichtert. Durch die Bestimmung der Länge des Laschenelements ist es möglich, den Aufstelleffekt beziehungsweise Hebeeffekt der Höhe nach einzustellen.

In einer weiteren vorteilhaften Ausgestaltung der Erfindung ist das zweite Laschenteilelement mit dem Warenträger oder dem schalenartigen Warenbehälter verklebt oder über eine Steckverbindung verbunden. Es ist aber auch möglich, dass das zweite Laschenteilelement und der Warenträger oder das zweite Laschenteilelement und der schalenartige Warenbehälter miteinander einstückig ausgebildet sind. Durch die genannten Maßnahmen ergibt sich eine zuverlässige Verbindung zwischen dem Laschenelement und dem Warenträger oder dem schalenartigen Warenbehälter. Je nach Anwendung kann die Verbindungsart variiert werden.

In einer weiteren vorteilhaften Ausgestaltung der erfindungsgemäßen Faltschachtel ist zwischen dem ersten und dem zweiten Deckelelement mindestens ein weiteres Element zur Ausbildung einer Informations- oder Präsentationsfläche ausgebildet.

Das weitere Element kann dabei einstückig mit dem ersten und dem zweiten Deckelelement verbunden sein und wird über entsprechende Biegelinien ausgebildet. Dadurch ist es möglich, zum Beispiel weitere Informationen über die zu präsentierende Ware darzustellen. Das zusätzliche Element kann aber auch lediglich einen dekorativen Zweck erfüllen.

Weitere Einzelheiten, Merkmale und Vorteile der Erfindung ergeben sich aus den in den Figuren dargestellten Ausführungsbeispielen. Es zeigen:
- Figur 1: eine Darstellung eines einstückigen Zuschnitts einer erfindungsgemäßen Faltschachtel;
- Figur 2: eine Darstellung eines einstückigen Zuschnitts einer erfindungsgemäßen Faltschachtel gemäß einer zweiten Ausführungsform; und
- Figur 3: eine Darstellung eines einstückigen Zuschnitts eines Warenträgers einer erfindungsgemäßen Faltschachtel gemäß Figur 2.

Figur 1 zeigt eine Darstellung eines einstückigen Zuschnitts einer erfindungsgemäßen Faltschachtel 10. Die Faltschachtel besteht dabei aus Karton, Papier oder vergleichbarem Material. Sie dient insbesondere zur Aufnahme und zum Anbieten von Waren. Die Faltschachtel 10 besteht aus einem Grundelement 12 mit Seitenwänden 24, 26, 28, 30 zur Aufnahme eines Warenträgers 14 (vergleiche Figur 3) oder mindestens eines schalenartigen Warenbehälters (nicht dargestellt). Ein Deckel 18 ist mit dem Grundelement 12 gelenkig verbunden.

Man erkennt, dass der Deckel 18 aus einem ersten, mit der Seitenwand 30 des Grundelements 12 verbundenen ersten Deckelelement 20 und einem über eine Biegelinie 32 in Richtung des Grundelements 12 faltbaren zweiten Deckelelement 22 besteht. An dem zweiten Deckelelement 22 ist ein in Richtung des Grundelements 12 - und zwar in dem gefalteten Zustand der Faltschachtel 10 - über den Umfang der Faltschachtel 10 hinausragendes Laschenelement 34 befestigt. Das Laschenelement 34 besteht dabei aus einem ersten und einem zweiten Laschenteilelement 36, 38, wobei die beiden Laschenteilelemente 36, 38 über eine Biegelinie 40 miteinander gelenkig verbunden sind. Das erste Laschenteilelement 36 liegt im gefalteten Zustand der Faltschachtel 10 auf dessen Seitenwand 30 und beabstandet von deren Umfang auf. Das zweite Laschenteilelement 38 dient zur Befestigung des Warenträgers 14 oder des schalenartigen Warenbehälters. Das Laschenelement 34 kann dabei über das erste Laschenteilelement 36 mit dem zweiten Deckelelement 22 verklebt sein oder einstückig mit diesem ausgebildet sein. Die Höhe bzw. Länge des ersten Laschenteilelements 36 entspricht dabei der Höhe der Seitenwand 30.

Des Weiteren erkennt man, dass das Grundelement 12 aus einem Bodenelement 42 und einem Abdeckelement 44 besteht. Das Bodenelement 42 kann dabei als Quadrat, als Rechteck oder als regelmäßiges oder unregelmäßiges Vieleck ausgebildet sein. Das Abdeckelement 44 entspricht in Fläche und Form dem Bodenelement 42. Zudem weist das Abdeckelement 44 mindestens eine Öffnung 46 auf, die mit entsprechenden Innenwänden 48 einen Einsatz zur Aufnahme von Waren bilden oder zur Aufnahme des schalenartigen Warenbehälters dienen. Die Innenwände 48 sind mit entsprechenden Klebelaschen 54 an dem Bodenelement 42 befestigt. Gemäß der ersten Ausführungsform der Faltschachtel 10 bildet das Abdeckelement 44 einen umlaufenden Kragen 52 aus, so dass das Laschenelement 34 auf dem im Bereich der Seitenwand 30 ausgebildeten Kragenabschnitt aufliegt. Man erkennt, dass auch das Abdeckelement 44 Seitenwände 24, 28 aufweist, die mit den entsprechenden Seitenwänden 24, 28 des Bodenelements 42 verklebt werden. Zur Verbindung der einzelnen Seitenelemente 24, 26, 28, 30 dienen die Klebelaschen 56, 58. Zur Verbindung des Abdeckelements 44 mit der Seitenwand 30 des Grundelements 12 ist eine Klebelasche 16 am Abdeckelement 44 ausgebildet.

Das zweite Laschenteilelement 38 kann mit dem schalenartigen Warenbehälter verklebt oder über eine Steckverbindung verbunden sein. Es ist auch möglich, dass das zweite Laschenteilelement 38 und der schalenartige Warenbehälter miteinander einstückig ausgebildet sind (nicht dargestellt). Im Bereich der Biegelinie 32, die zwischen dem ersten und dem zweiten Deckelelement 20, 22 angeordnet ist, kann eine Einstecklasche 60 aus dem zweiten Deckelelement 22 ausgestanzt sein, die in eine Ausnehmung 62 einer zwischen der Seitenwand 26 des Bodenelements 42 und dem Abdeckelement 44 ausgebildeten Biegelinie 64 eingreift. Somit ist eine Befestigung des Deckels 18 an dem Grundelement 12 möglich.

Figur 2 zeigt eine Darstellung eines einstückigen Zuschnitts der Faltschachtel 10 gemäß einer zweiten Ausführungsform. Im Unterschied zu der ersten, oben beschriebenen Ausführung der Faltschachtel 10 weist diese Ausführungsform eine rechteckige Form mit entsprechend ausgebildeten Boden- und Abdeckelementen 42, 44 auf. Auch der Deckel 18 mit dem ersten und zweiten Deckelelement 20, 22 ist entsprechend rechteckig ausgebildet. Man erkennt zudem, dass das Abdeckelement 44 drei Öffnungen 46 mit entsprechenden Innenwänden 48 zur Aufnahme jeweils eines schalenartigen Warenbehälters oder zur Ausbildung von drei Einsätzen zur Aufnahme von Waren aufweist. Die Form der Öffnungen 46 ist damit der Form der einzusetzenden Ware angepasst. Des Weiteren erkennt man, dass die Faltschachtel 10 gemäß der zweiten Ausführungsform drei Laschenelemente 34 bestehend jeweils aus einem ersten und einem zweiten Laschenteilelement 36, 38 aufweist. Die Laschenelemente 34 greifen dabei in entsprechende Öffnungen 50 im Abdeckelement 44. Die Öffnungen sind im Bereich der Seitenwand 30 und beabstandet vom Umfang der Faltschachtel 10 angeordnet. Die zweiten Laschenelemente 38 sind dabei jeweils mit dem ebenfalls rechteckig ausgebildeten Warenträger 14, der innerhalb des Grundelements 12 und unterhalb der Öffnungen 46 angeordnet ist, verbunden. Es ist auch möglich, dass die zweiten Laschenteilelemente 38 mit schalenartigen Warenbehältern verbunden sind, die jeweils in den Öffnungen 46 des Abdeckelements 44 angeordnet sind. Bezüglich der anderen, in der Figur 2 dargestellten Elemente und deren Bezugszeichen wird auf die Beschreibung der Ausführungsform gemäß Figur 1 verwiesen.

Des Weiteren ist es möglich, dass zwischen dem ersten und dem zweiten Deckelelement 20, 22 mindestens ein weiteres Element zur Ausbildung einer Informations- oder Präsentationsfläche ausgebildet ist (nicht dargestellt). Das zusätzliche Element kann aber auch lediglich einen dekorativen Zweck erfüllen. Es kann dabei einstückig mit dem ersten und dem zweiten Deckelelement 20, 22 verbunden sein und wird über entsprechende Biegelinien ausgebildet.

## Patentansprüche

1. Faltschachtel aus Karton, Papier oder dergleichen, insbesondere zur Aufnahme und zum Anbieten von Waren, wobei die Faltschachtel (10) aus einem einstückigen Zuschnitt hergestellt ist und aus einem Grundelement (12) mit Seitenwänden (24, 26, 28, 30) zur Aufnahme mindestens eines Warenträgers (14) oder mindestens eines schalenartigen Warenbehälters und einen mit dem Grundelement (12) gelenkig verbundenen Deckel (18) besteht,
**dadurch gekennzeichnet,**
**dass** der Deckel (18) aus einem ersten, mit der Seitenwand (30) des Grundelements (12) verbundenen ersten Deckelelement (20) und einem über eine Biegelinie (32) in Richtung des Grundelements (12) faltbaren zweiten Deckelelement (22) besteht, wobei an dem zweiten Deckelelement (22) mindestens ein in Richtung des Grundelements (12) hinausragendes Laschenelement (34) befestigt ist und das Laschenelement (34) jeweils aus einem ersten und einem zweiten Laschenteilelement (36, 38), die über eine Biegelinie (40) miteinander gelenkig verbunden sind, besteht, wobei das erste Laschenteilelement (36) auf der Seitenwand (30) und beabstandet von Umfang der Faltschachtel (10) aufliegt und das zweite Laschenteilelement (38) zur Befestigung das Warenträgers (14) oder schalenartigen Warenbehälters dient.

2. Faltschachtel nach Anspruch 1,
**dadurch gekennzeichnet,**
**dass** das Grundelement (12) aus einem Bodenelement (42) und einem Abdeckelement (44) besteht, wobei das Abdeckelement (44) in Fläche und Form dem Bodenelement (42) entspricht und mindestens eine Öffnung (46) mit entsprechenden Innenwänden (48) zur Aufnahme des schalenartigen Warenbehälters oder zur Ausbildung eines Einsatzes zur Aufnahme von Waren aufweist.

3. Faltschachtel nach Anspruch 1 oder 2,
**dadurch gekennzeichnet,**
**dass** das Bodenelement (42) als Quadrat, als Rechteck oder als regelmäßiges oder unregelmäßiges Vieleck ausgebildet ist.

4. Faltschachtel nach einem der vorhergehenden Ansprüche,
**dadurch gekennzeichnet,**
**dass** das Abdeckelement (44) im Bereich der Seitenwand (30) mindestens eine vom Umfang der Faltschachtel (10) beabstandete Öffnung (50) zur Aufnahme des Laschenelements (34) aufweist.

5. Fatschachtel nach einem der vorhergehenden Ansprüche,
**dadurch gekennzeichnet,**
**dass** das Abdeckelement (44) einen umlaufenden Kragen (52) ausbildet und das Laschenelement (34) auf dem im Bereich der Seitenwand (30) ausgebildeten Kragenabschnitt aufliegt.

6. Faltschachtel nach einem der vorhergehenden Ansprüche,
**dadurch gekennzeichnet,**
**dass** das zweite Laschenteilelement (38) mit dem Warenträger (14) oder dem schalenartigen Warenbehälter verklebt oder über eine Steckverbindung verbunden ist.

7. Faltschachtel nach einem der Ansprüche 1 bis 5,
**dadurch gekennzeichnet,**
**dass** das zweite Laschenteilelement (38) und der Warenträger (14) oder das zweite Laschenteilelement (38) und der schalenartige Warenbehälter miteinander einstückig ausgebildet sind.

8. Faltschachtel nach einem der vorhergehenden Ansprüche,
**dadurch gekennzeichnet,**
**dass** zwischen dem ersten und dem zweiten Deckelelement (20, 22) mindestens ein weiteres Element zur Ausbildung einer Informations- oder Präsentationsfläche ausgebildet ist.

9. Faltschachtel nach Anspruch 8,
**dadurch gekennzeichnet,**
**dass** das weitere Element einstückig mit dem ersten und dem zweiten Deckelelement (20, 22) verbunden ist und über entsprechende Biegelinien ausbildbar ist.

## Geänderte Patentansprüche

### Geänderte Patentansprüche gemäss Regel 86(2) EPÜ.

**1.** Faltschachtel aus Karton, Papier oder dergleichen, insbesondere zur Aufnahme und zum Anbieten von Waren, wobei die Faltschachtel (10) aus einem einstückigen Zuschnitt hergestellt ist und aus einem Grundelement (12) bestehend aus einem Bodenelement (42) und einem Abdeckelement (44) und Seitenwänden (24, 26, 28, 30) zur Aufnahme mindestens eines Warenträgers (14) oder mindestens eines schalenartigen Warenbehälters und einen mit dem Grundelement (12) gelenkig verbundenen Deckel (18), besteht, wobei der Deckel (18) aus einem ersten, mit der Seitenwand (30) des Grundelements (12) verbundenen ersten Deckelelement (20) und einem über eine Biegelinie (32) in Richtung des Grundelements (12) gefalteten zweiten Deckelelement (22) besteht, wobei an dem zweiten Deckelelement (22) mindestens ein in Richtung des Grundelements (12) hinausragendes Laschenelement (34) befestigt ist und das Laschenelement (34) jeweils aus einem ersten und einem zweiten laschenteilelement (36, 38), die über eine Biegelinie (40) miteinander gelenkig verbunden sind, besteht, wobei das erste Laschenteilelement (36) auf der Seitenwand (30) und beabstandet von Umfang der Faltschachtel (10) aufliegt und das zweite Laschenteilelement (38) zur Befestigung das Warenträgers (14) oder schalenartigen Warenbehälters dient,
**dadurch gekennzeichnet,**
**dass** das Abdeckelement (44) im Bereich der Seitenwand (30) mindestens eine vom Umfang der Faltschachtel (10) beabstandete Öffnung (50) zur Aufnahme des Laschenelements (34) aufweist.

**2.** Faltschachtel nach Anspruch 1,
**dadurch gekennzeichnet,**
**dass** das Abdeckelement (44) in Fläche und Form dem Bodenelement (42) entspricht und mindestens eine Öffnung (46) mit entsprechenden Innenwänden (48) zur Aufnahme des schalenartigen Warenbehälters oder zur Ausbildung eines Einsatzes zur Aufnahme von Waren aufweist.

**3.** Faltschachtel nach Anspruch 1 oder 2,
**dadurch gekennzeichnet,**
**dass** das Bodenelement (42) als Quadrat, als Rechteck oder als regelmäßiges oder unregelmäßiges Vieleck ausgebildet ist.

**4.** Faltschachtel nach einem der vorhergehenden Ansprüche,
**dadurch gekennzeichnet,**
**dass** das zweite Laschenteilelement (38) mit dem Warenträger (14) oder dem schalenartigen Warenbehälter verklebt oder über eine Steckverbindung verbunden ist.

**5.** Faltschachtel nach einem der Ansprüche 1 bis 3,
**dadurch gekennzeichnet,**
**dass** das zweite Laschenteilelement (38) und der Warenträger (14) oder das zweite Laschenteilelement (38) und der schalenartige Warenbehälter miteinander einstückig ausgebildet sind.

**6.** Faltschachtel nach einem der vorhergehenden Ansprüche,
**dadurch gekennzeichnet,**
**dass** zwischen dem ersten und dem zweiten Deckelelement (20, 22) mindestens ein weiteres Element zur Ausbildung einer Informations- oder Präsentationsfläche ausgebildet ist.

**7.** Faltschachtel nach Anspruch 6,
**dadurch gekennzeichnet,**
**dass** das weitere Element einstückig mit dem ersten und dem zweiten Deckelelement (20, 22) verbunden ist und über entsprechende Biegelinien ausbildbar ist.
